# EUROPÄISCHE PATENTSCHRIFT

(11) **EP 0 681 340 B1**
(45) Veröffentlichungstag und Bekanntmachung des Hinweises auf die Patenterteilung: **27.10.1999**
(21) Anmeldenummer: 95105001.2
(22) Anmeldetag: 04.04.1995
(51) Int. Cl.: H01Q 17/00

(54) **Radarabsorbierende Fensterverglasung oder Fassadenverkleidung**
Radar-absorbing window glazing or façade covering
Vitrage de fenêtre ou revêtement de façade absorbant des faisceaux radars

(30) Priorität: 06.05.1994 DE 4416165
(43) Veröffentlichungstag der Anmeldung: 08.11.1995
(73) Patentinhaber: Daimler-Benz Aerospace Aktiengesellschaft, 81663 München (DE)
(72) Erfinder: Frye, Andreas, Dr., D-28816 Stuhr (DE); Gerke, Heimfrid, Dr., D-28199 Bremen (DE)

(56) Entgegenhaltungen:
- EP-A- 0 238 291
- EP-A- 0 405 077
- EP-A- 0 413 580
- EP-A- 0 499 868
- EP-A- 0 583 557
- DE-A- 4 006 352
- DE-A- 4 008 660

## Beschreibung

Die Erfindung betrifft eine radarabsorbierende Anordnung für eine Fensterverglasung oder Fassadenverkleidung in Doppelschichtbauweise mit einer im Bereich der Außenschicht angeordneten elektromagnetische Strahlung teilweise reflektierenden Schicht und einer im Bereich der Innenschicht im Abstand von etwa einem Viertel der Betriebswellenlänge angeordneten weiteren reflektierenden Schicht.

Die DE 40 08 660 A1 beschreibt eine nach dem Interferenzabsorberprinzip arbeitende radarabsorbierende Anordnung für eine Fensterverglasung oder Fassadenverkleidung, bei der die im Bereich der Innenschicht angeordnete reflektierende Schicht aus einer leitfähigen Rasterbedampfung besteht. Hiermit werden bekannte radarreflektierende Antennen-, Maschen- oder Schlitzstrukturen erzeugt. Diese sind zweidimensionale Gebilde, deren Herstellung und Aufbringung auf das Trägermaterial einen bestimmten Aufwand erfordern.

Weiterhin ist in der EP 0 583 557 Al eine Fensterverglasung in Doppelschichtbauweise beschrieben, die nach dem Prinzip des Jaumann-Absorbers die Reflexion einfallender elektromagnetischer Strahlung unterdrückt. Dabei ist in der Außenscheibe anstelle der bekannten Widerstandsschicht eine Anordnung paralleler Drähte vorgesehen. Die Reflexion der die Verglasung durchdringenden Strahlung findet mittels einer auf die Innenscheibe aufgedampften Metallschicht statt. Bei der technischen Dimensionierung und Herstellung ergibt sich jedoch das Problem, daß neben der geforderten Präzision und Reproduzierbarkeit der Drahteinlagen die hochleitfähige innenseitig angeordnete Reflexionsschicht unter den gleichen Präzisionsanforderungen herzustellen und einzubauen ist.

Schließlich ist aus dem Gebrauchsmuster DE 89 15 902.0 U1 bzw. EP 0 405 077 A1 ein Fassadenaufbau für Hochbauten bekannt geworden, der wiederum in Doppelschichtbauweise hergestellt wird und der ebenfalls nach dem Prinzip der Interferenzausösung einfallende elektromagnetische Strahlung absorbiert. Hierbei ist besonders die Widerstandsschicht Ursache für Probleme hinsichtlich der Reproduzierbarkeit bei der Herstellung.

Es ist deshalb Aufgabe der Erfindung, eine Bauweise für radarabsorbierende Fensterverglasungen oder Fassadenverkleidungen anzugeben, die das Herstellverfahren gegenüber dem bisher Bekannten vereinfacht und die eine Anpassung der elektrischen Eigenschaften an die am Einbauort vorgegebenen Verhältnisse erlaubt.

Die Aufgabe wird erfindungsgemäß dadurch gelöst, daß die im Bereich der Innenschicht angeordnete reflektierende Schicht aus parallel zueinanderliegenden elektrisch leitfähigen Fasern besteht, die in einem geordneten geometrischen Muster angeordnet sind.

Weitere vorteilhafte Ausgestaltungen der Anordnung sind in den Unteransprüchen beschrieben.

Die besonderen Vorteile der erfindungsgemäßen Bauweise liegen zum einen in der erheblich erleichterten und preisgünstigeren Herstellbarkeit und zum anderen in der umfangreichen Anpassungsfähigkeit der Anordnung an die elektromagnetischen und baumechanischen Gegebenheiten am Einbauort.

Ausführungsbeispiele der Erfindung sind in der Zeichnung dargestellt und werden im folgenden näher beschrieben. Es zeigen:
- Fig. 1: einen Schnitt durch eine Isolierverglasung mit zwei Scheiben;
- Fig. 2: eine Variante einer radarabsorbierenden Doppelschichtanordnung.

Das Ausführungsbeispiel in Fig. 1 zeigt eine Doppelschichtbauweise einer Isolierverglasung. Die Außenscheibe 2 ist mittels eines evakuierten oder gasgefüllten Zwischenraumes 4 von der Innenscheibe 6 beabstandet angeordnet. In der gleichen Bauweise kann auch eine Fassadenverkleidung gestaltet sein.

Die Innenscheibe 6 ist hierbei als Doppelscheibe ausgeführt, wobei zwischen den Einzelscheiben der Doppelscheibe eine Schicht 7 aus parallel verlaufenden Fasern L eingefügt ist. Die Außen- und die Innenscheibe 2,6 können bei Bedarf mit optisch bzw. thermisch wirksamen Beschichtungen versehen sein. So besteht die außenliegende Schicht 1 der Außenscheibe 2 aus einer rein optisch wirksamen Beschichtung, während die innenliegende Schicht 3 als wärmedämmende Beschichtung mit einer sehr geringen elektrischen Leitfähigkeit ausgeführt ist. Die Beschichtung 3 kann beispielsweise aus Metalloxid hergestellt sein. Die Beschichtungen 5 und 8 der Innenscheibe 6 können ebenfalls bei Bedarf aufgebracht sein. Es ist hierbei jedoch zu beachten, daß diese Schichten eine nur sehr geringe Leitfähigkeit aufweisen, um die Wirksamkeit der elektrisch leitfähigen Leiterabschnitte L der Schicht 7 nicht zu beeinflussen.

Da die Anordnung das Funktionsprinzip des Jaumann-Absorbers benutzt, müssen zwei reflektierende Schichten vorhanden sein, deren Abstand zueinander im wesentlichen von der Betriebsfrequenz der einfallenden elektromagnetischen Strahlung R abhängig ist. Wie in Fig. 1 dargestellt, fällt die elektromagnetische Strahlung R zunächst auf die Außenschicht 1 der Außenscheibe 2 bzw. direkt auf die Außenscheibe 2. Hierbei wird vorzugsweise die natürliche Reflexion der Außenschicht bzw. -scheibe ausgenutzt. Falls diese nicht ausreichen sollte, kann der Reflexionsgrad beispielsweise durch eine aufgedampfte Metallschicht 1 erhöht werden.

Die zweite Reflexionsebene wird durch die reflektierende Schicht 7 im Bereich der Innenscheibe(n) 6 gebildet. Der elektrisch wirksame Teil der Schicht 7 besteht aus parallel zueinanderliegenden, drahtförmigen elektrischen Fasern L, deren Vorzugsrichtung abhängig von der Polarisation der am Einbauort einfallenden elektromagnetischen Strahlung R eingestellt wird. Ein bestimmter Anteil der Transmission T elektromagnetischer Strahlung wird dabei toleriert. Bei einer Dimensionierung der Anordnung für eine Betriebsfrequenz von etwa 1 GHz ergeben sich folgende vorteilhafte Bemaßungen: Die Dicke der Außenscheibe 2 beträgt zwischen 8 und 14 mm, die der Innenscheibe zwischen 6 und 10 mm. Die Weite des Zwischenraumes 4 wird im Bereich von 12 bis 20 mm eingestellt. Die Länge der Fasern L wird im Bereich zwischen 5 und 80 cm gewählt. Der Abstand d zweier benachbarter Fasern L beträgt etwa 10 bis 40 mm, die Breite b einer Faser ist kleiner als 0,5 mm. Die Dimensionierung der Anordnung im Rahmen dieser Parameter bestimmt die Amplitude und die Phasenverschiebung des an der Schicht 7 reflektierten Anteils der elektromagnetischen Strahlung. Hieraus ergibt sich zusammen mit der Reflexion an der Außenscheibe 2 die Intensität der Reflexionsunterdrückung der Gesamtbauweise.

Bei der vorgegebenen Dimensionierung ergibt sich für die aus den Fasern L gebildete Reflexionsebene eine Reflexionsintensität, die einem realisierten Widerstand von etwa 120 bis 180 Ω/□ einer Oberfläche entspricht, deren Lage einen größeren Abstand zur äußeren Scheibe 2 hat als der tatsächliche Abstand zwischen der reflektierenden Schicht 7 und der Außenscheibe 2 ist. Somit sind unter der Voraussetzung, daß die reflektierende Oberfläche der Außenscheibe 2 und der fiktive Reflexionsort der reflektierenden Schicht 7 etwa ein Viertel der Betriebswellenlänge voneinander beabstandet sind, die Bedingungen für einen Jaumann-Absorber erfüllt.

Die Fig. 2 zeigt eine Variante der bereits beschriebenen Bauweise. Hierbei wird die reflektierende Schicht auf der Innenseite der Außenscheibe/schicht 2 anstelle der Beschichtung 3 angebracht. Durch Abwandlung der oben genannten Dimensionierungsvorschriften werden ebenso die Bedingungen für einen Jaumann-Absorber erfüllt.

Als vorteilhaft haben sich verschiedene Ausführungen der reflektierenden Schicht 7 erwiesen. Je nach Anwendungsfall haben sich verschiedene elektrisch leitfähige Fasern zur Herstellung der reflektierenden Schicht bewährt. Ebenso können elektrisch leitfähige Fasern, Drähte o.ä. in einem textilen Gewebe eingearbeitet sein. Für Fensterverglasungen hat sich eine Bauweise als besonders geeignet erwiesen, bei der leitfähige Elemente L auf einer Kunststoffolie, beispielsweise aus Polyvinylbutyral (PVB), aufgebracht worden sind.

Die erfindungsgemäße radarabsorbierende Anordnung eignet sich nicht nur für Fensterverglasungen, sondern in gleicher Weise auch für ähnlich aufgebaute Fassadenverkleidungen. Anstelle der Fenstergläser werden im Bauwesen bekannte nicht leitfähige Baustoffe wie Baukeramik, Faserzement oder Schichtpreß-Werkstoff eingesetzt. Thermisch wirksame Isolierdämmstoffe sind ebenfalls geeignet.

Beim Herstellprozeß sind die Lage und die Anordnung der Fasern innerhalb der beschriebenen Bauweisen leicht an die am Einbauort gegebenen Verhältnisse anzupassen. Weiterhin kann eine Anpassung auch dadurch erfolgen, daß der erforderliche Abstand zur reflektierenden Oberfläche der Außenschicht 2 durch die phasenbedingte Verschiebung der Reflexion der reflektierenden Schicht 7 eingeschränkt einstellbar ist. Die erfindungsgemäße Anordnung der Fasern L wirkt in der angegebenen Dimensionierung nicht wie eine Bauweise mit flächig verteilten, frequenzselektiv wirksamen Strahlungselementen, sondern die Gesamtheit der Fasern L erzeugt das Reflexionsverhalten einer homogenen Schicht mit definierter Oberflächenleitfähigkeit, die an einem virtuellen Ort wirkt. Darüber hinaus weist die Anordnung bei Fensterverglasungen den Vorteil einer hohen optischen Transparenz auf.

## Patentansprüche

1. Radarabsorbierende Anordnung für eine Fensterverglasung oder Fassadenverkleidung in Doppelschichtbauweise mit einer im Bereich der Außenschicht angeordneten elektromagnetische Strahlung teilweise reflektierenden Schicht und einer im Bereich der Innenschicht im Abstand von etwa einem Viertel der Betriebswellenlänge angeordneten weiteren reflektierenden Schicht, **dadurch gekennzeichnet**, daß die im Bereich der Innenschicht (6) angeordnete reflektierende Schicht (7) aus parallel zueinander liegenden elektrisch leitfähigen Fasern besteht, die in einem geordneten geometrischen Muster angeordnet sind.

2. Anordnung nach Anspruch 1, **dadurch gekennzeichnet**, daß die elektrisch leitfähigen Fasern (L) in einem textilen Gewebe eingearbeitet sind.

3. Anordnung nach Anspruch 1, **dadurch gekennzeichnet**, daß die elektrisch leitfähigen Fasern (L) auf einer Kunststoffolie aufgebracht sind.

4. Anordnung nach einem der Ansprüche 1 bis 4, **dadurch gekennzeichnet**, daß die reflektierende Schicht (7) auf einer Oberfläche (5) der Innenschicht (6) angebracht ist.

5. Anordnung nach einem der Ansprüche 1 bis 3, **dadurch gekennzeichnet**, daß die Innenschicht (6) als Doppelschicht ausgeführt ist, in der die reflektierende Schicht (7) angeordnet ist.

6. Anordnung nach einem der Ansprüche 1 bis 5, **dadurch gekennzeichnet**, daß die Innen- und/oder Außenschicht (2,6) aus Floatglas bestehen.

7. Anordnung nach einem der Ansprüche 1 bis 6, **dadurch gekennzeichnet**, daß die Innenschicht (6) und/oder Außenschicht (2) als Verbundsicherheitsglas ausgeführt ist.

8. Anordnung nach Anspruch 6 oder 7, **dadurch gekennzeichnet**, daß die reflektierende Schicht (7) im Verbundsicherheitsglas angeordnet ist.

9. Anordnung nach einem der Ansprüche 1 bis 5, **dadurch gekennzeichnet**, daß die Innen- und/oder Außenschicht (2,6) aus einem baukeramischen Material besteht.

10. Anordnung nach einem der Ansprüche 1 bis 5, **dadurch gekennzeichnet**, daß die Innen- und/oder Außenschicht (2,6) aus Faserzement besteht.

11. Anordnung nach einem der Ansprüche 1 bis 5, **dadurch gekennzeichnet**, daß die Innen- und/oder Außenschicht (2,6) aus einem Schichtpreß-Werkstoff besteht.

12. Anordnung nach einem der Ansprüche 1 bis 5, **dadurch gekennzeichnet**, daß die Innen- und/oder Außenschicht (2,6) aus einem Isolierdämmstoff besteht.

## Claims

1. A radar-absorbing arrangement for window glazing or façade cladding of double-layer construction, having a layer partially reflecting electromagnetic radiation arranged in the region of the outer layer and a further reflecting layer arranged in the region of the inner layer separated by about a quarter of the operating wavelength, **characterised in that** the reflecting layer (7) arranged in the region of the inner layer (6) consists of electrically conductive fibres lying parallel to one another and arranged in an ordered geometric pattern.

2. An arrangement according to claim 1, **characterised in that** the electrically conductive fibres (L) are incorporated in a textile fabric.

3. An arrangement according to claim 1, **characterised in that** the electrically conductive fibres (L) are applied to a plastics film.

4. An arrangement according to any one of claims 1 to 3,
**characterised in that** the reflecting layer (7) is applied to a surface (5) of the inner layer (6).

5. An arrangement according to any one of claims 1 to 3,
**characterised in that** the inner layer (6) is in the form of a double layer in which the reflecting layer (7) is arranged.

6. An arrangement according to any one of claims 1 to 5,
**characterised in that** the inner and/or outer layer (2, 6) consist of float glass.

7. An arrangement according to any one of claims 1 to 6,
**characterised in that** the inner layer (6) and/or outer layer (2) is constructed as laminated safety glass.

8. An arrangement according to claim 6 or 7, **characterised in that** the reflecting layer (7) is arranged in the laminated safety glass.

9. An arrangement according to any one of claims 1 to 5,
**characterised in that** the inner and/or outer layer (2, 6) consists of a building ceramics material.

10. An arrangement according to any one of claims 1 to 5,
**characterised in that** the inner and/or outer layer (2, 6) consists of fibre-containing cement.

11. An arrangement according to any one of claims 1 to 5,
**characterised in that** the inner and/or outer layer (2, 6) consists of a laminate material.

12. An arrangement according to any one of claims 1 to 5,
**characterised in that** the inner and/or outer layer (2, 6) consists of an insulating material.

## Revendications

1. Dispositif d'absorption radar en mode de construction à double couche destiné à un vitrage de fenêtre ou à un revêtement de façade, comportant une couche réfléchissant partiellement le rayonnement électromagnétique, qui est disposée au niveau de la couche extérieure, et une autre couche réfléchissante disposée au niveau de la couche intérieure à une distance d'environ un quart de la longueur d'onde de fonctionnement, caractérisé en ce que la couche réfléchissante (7) disposée au niveau de la couche intérieure (6) est constituée de fibres électriquement conductrices situées parallèlement les unes par rapport aux autres, qui sont disposées suivant une trame géométrique ordonnée.

2. Dispositif selon la revendication 1, caractérisé en ce que les fibres (L) électriquement conductrices sont intégrées dans une texture textile.

3. Dispositif selon la revendication 1, caractérisé en ce que les fibres (L) électriquement conductrices sont appliquées sur un film en matière plastique.

4. Dispositif selon l'une des revendications 1 à 3, caractérisé en ce que la couche réfléchissante (7) est appliquée sur une surface (5) de la couche intérieure (6).

5. Dispositif selon l'une des revendications 1 à 3, caractérisé en ce que la couche intérieure (6) est réalisée sous la forme d'une double couche dans laquelle est disposée la couche réfléchissante (7).

6. Dispositif selon l'une des revendications 1 à 5, caractérisé en ce que la couche intérieure et/ou extérieure (2, 6) sont constituées de verre flotté.

7. Dispositif selon l'une des revendications 1 à 6, caractérisé en ce que la couche intérieure (6) et/ou la couche extérieure (2) est réalisée en tant que verre de sécurité feuilleté.

8. Dispositif selon la revendication 6 ou 7, caractérisé en ce que la couche réfléchissante (7) est disposée dans le verre de sécurité feuilleté.

9. Dispositif selon l'une des revendications 1 à 5, caractérisé en ce que la couche intérieure et/ou extérieure (2, 6) est constituée d'une céramique de bâtiment.

10. Dispositif selon l'une des revendications 1 à 5, caractérisé en ce que la couche intérieure et/ou extérieure (2, 6) est constituée de fibrociment.

11. Dispositif selon l'une des revendications 1 à 5, caractérisé en ce que la couche intérieure et/ou extérieure (2, 6) est constituée d'un matériau stratifié.

12. Dispositif selon l'une des revendications 1 à 5, caractérisé en ce que la couche intérieure et/ou extérieure (2, 6) est constituée d'un matériau isolant.
